# DEMANDE DE BREVET EUROPEEN

(11) **EP 0 161 134 A1**
(43) Date de publication de la demande: **13.11.1985**
(21) Numéro de dépôt: 85400551.9
(22) Date de dépôt: 22.03.1985
(51) Int. Cl.: E04B 1/343

(54) **Abri provisoire**

(30) Priorité: 05.04.1984 FR 8405860
(71) Demandeur: S.C.P J. LE GARREC, P. VINSON ET AUTRES, F-59430 Saint Pol sur Mer (FR)
(72) Inventeur: Vinson, Pierre, F-59240 Saint Malo Les Bains (FR)
(74) Mandataire: Ecrepont, Robert Pierre

(57) **Abrégé**

Abri provisoire caractérisé en ce que: - les éléments de paroi (3,4, 5) constituant la paroi d'enceinte (6) sont respectivement inclinés de façon à constituer une sorte de tronc de pyramide complexe dont la grande base se trouve au niveau du sol,
- les éléments de toit (7) sont respectivement inclinés et assemblés de façon à constituer une pyramide qui vient coiffer au niveau de sa base le tronc de pyramide complexe au niveau de sa petite base.
- chaque élément (3, 4, 5, 7) présente une structure stratifiée à base de carton ondulé comprenant au moins deux couches croisées de carton ondulé,

## Description

L'invention se rapporte à un abri provisoire. Elle s'applique plus particulièrement mais non exclusivement aux abris provisoires répondant à des situations d'urgence et par exemple pour accueillir temporairement un grand nombre de réfugiés ou de victimes d'une catastrophe telle un tremblement de terre ou à des besoins temporaires par exemple de résidences pour la durée de vacances ou d'un chantier de bâtiments annexes tels que remises, garages, etc ...

En résumé, elle s'applique dans tous les cas où un meilleur confort et une plus forte isolation que sous des tentes sont recherchés sans pour autant vouloir faire l'investissement très important que demanderaient l'acquisition, le transport voire même l'installation de bâtiments traditionnels, maisons mobiles, cabines portables ou caravanes.

A ce jour, on connaît déjà de nombreux types d'abris provisoires (FR-A-2.090.404, 2.136.454, 2.159.636, 2.175.645, 2.232.642, 2.235.605 et 2.456.191). Ces abris sont réalisés par assemblage et/ou articulation l'un sur l'autre de panneaux qui sont. rigides du fait de la rigidité inhérente au matériau qui les constitue et/ou de l'ossature qui les supporte.

Ce matériau rigide et/ou cette ossature sont coûteux et lourds à transporter et à manutentionner mais aussi complexes à mettre en oeuvre.

Pour y remédier, l'invention a pour objet un abri obtenu par assemblage de panneaux sans le recours, sauf éventuellement pour le plancher, à des ossatures supports et dont les dits panneaux sont réalisés dans un matériau léger et peu coûteux, de même que relativement souple, tel le carton.

A ce jour, on connaît déjà (FR-A-2.471.458) des panneaux de construction, notamment de cloisons, ayant une structure stratifiée dont l'âme est en carton mais dont les faces sont revêtues d'un matériau de nature différente et qui, pour leur assemblage, font encore appel à des ossatures supports.

On connaît également des maisons en carton à usage de maisons de poupées ou d'habitation d'adultes.

Dans le premier cas (FR-A-2.107.214), les maisons sont construites par pliage d'un flan découpé et présentant des amorces de pliage ainsi que des languettes de formes aptes à assurer un autoverrouillage de l'ensemble à la manière d'une boite.

Si, dans les dimensions d'une maison de poupées qui de plus n'est pas soumise à des contraintes telles celles dûes à un poids de neige sur le toit, un tel procédé peut conduire à une réalisation suffisamment résistante, il n'en serait rien dans les dimensions et sous les charges normales de réalisations appelées à loger des adultes. Dans le deuxième cas (FR-A-2.172.627), il s'agit d'une maison constituée par assemblage en juxtaposition d'une multitude de poutres en caisson de section rectangulaire, formées d'une double feuille de carton ondulé, plié et revêtu d'une matière plastique armée.

Les poutres cartonnées appuient sur une poutre faîtière traditionnelle qui elle-même est portée par des montants traditionnels.

Avec ce procédé, outre la nécessité de recourir à des moyens de soutien traditionnels, on déplore que sur chantier la réalisation des poutres à l'aide des flans préparés en usine puis leur disposition et leur assemblage restent des opérations trop longues et trop complexes pour être assurées dans les conditions particulières aux abris provisoires.

Un des résultats que l'invention vise à obtenir est un abri provisoire moins coûteux ainsi que plus rapide et plus simple à construire afin de pouvoir répondre aux conditions exceptionnelles évoquées plus haut.

A cet effet, elle a pour objet un abri provisoire du type précité qui comprend des éléments de paroi assemblés entre eux de manière à réaliser la paroi d'enceinte de l'abri, et des éléments de toit assemblés entre eux de manière à réaliser une toiture inclinée.

Chaque élément présente au moins un panneau central et des moyens latéraux pour l'assemblage des différents éléments entre eux.

L'abri provisoire selon l'invention est caractérisé en ce que :
- chaque élément de la paroi d'enceinte et de la toiture présente une structure stratifiée à base de carton ondulé comprenant au moins deux couches croisées de carton ondulé,
- les éléments de paroi constituant la paroi d'enceinte sont respectivement inclinés de façon à constituer globalement une sorte de tronc de pyramide complexe, dont la grande base se trouve au niveau du sol,
- les éléments de toit sont respectivement inclinés de façon à constituer une pyramide qui vient coiffer au niveau de sa base le tronc de pyramide complexe au niveau de sa petite base.

Elle sera bien comprise à l'aide de la description ci-après faite, à titre d'exemple non limitatif, en regard du dessin ci-annexé qui représente schématiquement :
- figure 1: un abri vu de face,
- figure 2: un abri vu de dos,
- figure 3: un abri vu de dessus,
- figure 4: en vue de dessus, la paroi latérale de l'abri,
- figure 5: une coupe selon V-V de la figure 1,
- figure 6: une coupe selon VI-VI de la figure 1,
- figure 7: en vue de dessus, le plancher de l'abri,
- figure 8: à plus grande échelle, une vue en plan de l'intérieur du plancher,
- figure 9: en vue de dessus, les supports du plancher,
- figure 10: une coupe selon X-X de la figure 7,
- figure 11: une coupe selon XI-XI de la figure 1,
- figure 12: en vue éclatée, les différentes couches des panneaux.

En se reportant au dessin, on voit qu'associés à un plancher 1, l'abri 2 comprend des éléments de paroi 3, 4, 5 assemblés entre eux de manière à réaliser la paroi d'enceinte 6 et des éléments de toit 7 assemblés de manière à réaliser une toiture inclinée 8.

Les éléments de paroi 3, 4, 5 de la paroi d'enceinte 6 et les éléments de toit 7 constituant la toiture inclinée 8 présentent une structure stratifiée à base de carton ondulé, qui, de préférence, comprend au moins deux couches croisées de carton ondulé.

Ce matériau présente l'avantage d'être peu coûteux, léger et facilement transportable. Ces éléments 3, 4, 5 et 7 comprennent trois parties 9, 10 et 11, planes sur toute leur hauteur, à savoir un panneau central 9 à bords latéraux rectilignes et deux courtes nervures latérales 10 et 11, d'une part, raccordées chacune par l'un de leurs bords sur toute la longueur de l'un des deux côtés latéraux du panneau central 9 et, d'autre part, tournées toutes deux vers une même face 12 du panneau central 9 en formant avec lui un angle "A/2" de préférence égal à la moitié de l'angle "A" que formeront entre eux les panneaux centraux des éléments qui par leurs nervures en vis à vis seront assemblés entre eux. Avantageusement, la face 12 du panneau 9 vers laquelle sont rabattues les nervures latérales 10, 11 est la face externe de l'élément considéré.

Pour cet assemblage, les nervures 10, 11 sont percées de trous 13 dans lesquels s'engage le corps de moyens d'assemblage tels des boulons 14 dont la tête 15 et l'écrou 16 prennent directement ou par l'intermédiaire de rondelles ou platines 17, appui sur les faces externes des nervures 10, 11.

Avantageusement, les platines 17 sont pré-fixées sur les dites faces et ce, évidemment pour faciliter les opérations de montage.

Entre les nervures 10, 11 ainsi assemblées, est intercalé un joint 18 par exemple en polyuréthane, coulé puis polymérisé sur place pour assurer à la fois un collage des nervures l'une sur l'autre et l'étanchéité entre elles. Dans un mode préféré de réalisation, chacun des ensembles de deux nervures 10, 11 et des moyens d'assemblage 14 est coiffé d'un profilé rectiligne 19 à section en "U", réalisant un couvre-joint et un renfort transversal des dites nervures 10, 11.

Pour sa fixation, ce profilé rectiligne 19 peut présenter dans son entrée des crochets 20 coopérant avec des arêtes 21 portées, à cet effet, par l'une des pièces que sont les moyens d'assemblage 14, les nervures 10, 11 et les platines 17.

Chacun des ensembles des nervures 10, 11 ainsi assemblées et de l'éventuel couvre-joint réalise un faux montant apte à conférer aux panneaux centraux 9 des éléments qu'il jouxte la rigidité qui leur est nécessaire pour résister aux sollicitations qu'ils sont appelés à recevoir.

A sa base, chaque panneau central 9 de la paroi d'enceinte 6 présente un bord transversal 22 qui, pour suivre le plan du plancher, est également rectiligne.

Sous réserve de cette rectitude du bord transversal inférieur et des bords latéraux, les panneaux 9 peuvent avoir diverses formes et par exemple être triangulaires ou rectangulaires ou trapézoïdaux.

Dans un mode préféré, les éléments de paroi 3, 4, 5 de la paroi d'enceinte 6 sont tous inclinés et présentent une forme qui donne à la paroi d'enceinte 6 la forme d'une sorte de tronc de pyramide complexe, dont la grande base se situe au niveau du sol et qui se referme vers le sommet.

La forme de tronc de pyramide complexe de la paroi d'enceinte 6 améliore la rigidité de l'abri, ce qui, compte tenu de sa structure stratifiée à base de carton ondulé et de l'absence voulue d'une ossature de support, est particulièrement avantageux.

De ce fait, l'assise et la résistance de l'abri aux intempéries en particulier au vent et à la neige, se trouvent améliorées.

De manière préférentielle, la paroi d'enceinte 6 est constituée d'éléments rectangulaires 5, reliés par des panneaux triangulaires, qui sont eux-même constitués de deux éléments triangulaires 3, 4.

Les éléments triangulaires 3, 4 sont des triangles rectangles, qui sont symétriques et assemblés entre eux par l'un des côtés de l'angle droit, de façon à constituer les panneaux triangulaires, qui, à leur tour, sont assemblés aux éléments rectangulaires 5_par l'hypoténuse des éléments triangulaires 3, 4.

A cet effet, les côtés obliques des panneaux triangulaires qui sont constitués par les hypoténuses de chacun des éléments triangulaires rectangles 3, 4 présentent une longueur sensiblement égale à la longueur des panneaux rectangulaires 5.

Les différentes figures représentent à titre d'illustration une paroi d'enceinte 6 constituée de trois éléments rectangulaires 5, et de trois panneaux triangulaires c'est à dire trois éléments triangulaires 3, et trois éléments triangulaires 4 symétriques.

La toiture inclinée 8 est elle aussi constituée d'éléments inclinés 7, en nombre égal au nombre d'éléments rectangulaires 5 assemblés selon une forme de pyramide dont la base est constituée de côtés ayant une longueur sensiblement supérieure à la largeur des éléments rectangulaires 5.

De cette façon, la toiture 8 en forme de pyramide vient coiffer au niveau de sa base le sommet de la paroi d'enceinte 6 en forme de tronc de pyramide complexe.

De préférence, l'inclinaison des éléments 7 de la toiture 8 est inférieure à l'inclinaison des éléments 3, 4 ou 5 qui constituent la paroi d'enceinte 6.

Du fait des dimensions de la base de la toiture inclinée 8 en forme de pyramide sensiblement supérieures à celles de la petite base de la paroi d'enceinte en forme de tronc de pyramide, la toiture inclinée repose sur les sommets des faux montants (figure 6) qui réservent ainsi une entrée d'air 23 suffisante pour assurer l'aération de l'abri.

Un capuchon 24 habille la pointe du toit ; il est formé d'une feuille mise en volume par pliage de nervures. Pour ass urer le maintien de ce toit 8, entre les nervures des éléments 7 qui le composent, pourront être insérées par l'une de leurs extrémités des pattes (non représentées) qui seront traversées par l'un des moyens d'assemblage 14 et dont leur autre extrémité est, soit fixée au sol par un haubanage, soit de même manière que la première insérée entre les nervures des éléments 3, 4, 5 de la paroi latérale.

Des pattes semblables 25 insérées entre les nervures 10, 11 des éléments 3, 4, 5 de la paroi d'enceinte 6 assureront le maintien de cette paroi par haubanage 3, 4, 5 de la paroi latérale assureront le maintien de cette paroi par haubanage ou par reprise dans le plancher 1 (figure 8).

Ce plancher 1 a une forme identique à la section de la grande base de la paroi d'enceinte 6.

Dans un mode préféré de réalisation, à l'exemple de la paroi d'enceinte 6, il est constitué de panneaux triangulaires 26, 27 et 28 (figure 7) qui, ainsi que cela aura été choisi pour la paroi latérale, seront assemblés entre eux directement ou par l'intermédiaire de panneaux 29, 30 et 31 dont la partie essentielle 32 est rectangulaire, cette partie 32 étant simplement surmontée d'un triangle 33 afin de poursuivre le plancher jusqu'au centre de l'édifice.

Avantageusement, les panneaux de plancher sont constitués d'une structure stratifiée formée d'une âme en tronçons de tubes en carton 34 d'axe perpendiculaire aux faces des panneaux, elles-même formées de deux plaques de revêtement 40, 41.

Les tronçons de tubes 34 sont serrés les uns contre les autres dans un volume délimité par des traverses périphériques 35, 36 et 37, par exemple en bois.

Lors de la construction, l'une 37 des traverses n'est placée qu'après introduction de tous les tronçons de tubes 34 qui préalablement auront été encollés.

Ces panneaux de plancher 26 à 31 sont placés sur le sol ou de préférence à une certaine distance de celui-ci, par exemple au moyen d'une structure de support (figure 9) formée de longerons 38 prennant appui sur des pieds 39 tels des vérins.

Ces longerons 38 consisteront de préférence en des profilés en "U" entre les ailes desquels se caleront les bases des traverses 35, 36 des panneaux de plancher (figure 10).

Pour la liaison entre la paroi latérale 6 et le plancher 1, les traverses 37 des panneaux de plancher qui sont disposées à la périphérie du plancher ont leur face externe 42 (figure 11) qui présente la même inclinaison que le panneau 9 de l'élément 3 de paroi latérale que ce panneau de plancher est appelé à recevoir.

Cette traverse 37 porte une ferrure 43 présentant à sa base une forme en "U" 44 logeant le bord inférieur 22 du panneau de l'élément de paroi latérale correspondant.

De préférence, ce bord inférieur 22 est au préalable coiffé d'un joint 45, par exemple en caoutchouc synthétique, présentant en section une partie en "U" sur l'aile externe 46 duquel se raccorde une lèvre 47 rabattue vers le bas en passant par dessus la ferrure 43 avec un profil apte à éviter les remontées des eaux pluviales.

Le bord inférieur 22 du panneau de l'élément de paroi latérale est de préférence collé dans le fond de ce joint 45, par exemple à l'aide de polyuréthane coulé et polymérisé sur place.

Selon un mode préférentiel de réalisation, les panneaux 3, 4, 5 de la paroi d'enceinte 6 et les panneaux de toiture 8 sont constitués d'une structure stratifiée dont, d'une part, l'âme 48 comprend trois couches 49 à 51 de carton ondulé "double-double", à savoir une couche centrale 49 à cannelures horizontales prise entre deux couches 50, 51 à cannelures verticales et dont, d'autre part, les revêtements 52, 53 consistent :
- sur la face interne de l'élément, en une feuille pare-vapeur 54, telle un papier Kraft, et éventuellement en une feuille de finition 55, de préférence de qualité offrant une bonne tenue au feu et,
- sur la face externe de l'élément, en une couche 56 de carton bitumé étanche dans la masse et d'un enduit superficiel 12, tel une résine mono-composant.

Pour tenir compte des impératifs de production des feuilles du matériau constituant les différentes couches, celles-ci pourront être réalisées en plusieurs parties 50ₐ, 50_{b} et 50_{c}, 51ₐ et 51_{b}, 56ₐ, 56_{b} et 56_{c} en faisant en sorte que les joints 57, 58, 59 entre les parties de deux couches successives ne se superposent pas. Afin de renforcer les panneaux que ces joints pourraient affaiblir, des bandes toilées 60 pourront être intercalées entre les couches.

La couche centrale 49 de carton ondulé "double-double" à cannelures horizontales est de dimensions correspondant à celles du panneau central 9 de l'élément considéré tandis que les deux autres couches 50, 51 de carton ondulé "double-double" à cannelures verticales ainsi que le pare-vapeur 54 et le carton bitumé 56 se poursuivent de part et d'autre sous la forme de bandes 150, 151, 154 et 156 de la largeur des nervures 10, 11 de cet élément, au moins au long des bords inférieur et latéraux, le carton bitumé 56 se poursuivant même au delà de ces bandes 156 pour ménager un premier rabat 61 s'appliquant sur les champs de l'élément et un second rabat 62 s'appliquant sur l'amorce du dos du panneau et de ses nervures afin de renforcer la protection contre l'humidité.

## Revendications

1. Abri provisoire comprenant, associés à un plancher (1), des éléments de paroi (3, 4, 5), assemblés entre eux de manière à réaliser la paroi d'enceinte (6) de l'abri et des éléments de toit (7), assemblés entre eux de manière à réaliser une toiture chaque élément (3, 4, 5, 7) présentant un panneau central (9) et des moyens latéraux (10, 11) d'assemblage entre eux, CARACTERISE par le fait que :
- chaque élément (3, 4, 5, 7) présente une structure stratifiée à base de carton ondulé comprenant au moins deux couches croisées de carton ondulé,
- les éléments de paroi (3, 4, 5) constituant la paroi d'enceinte (6) sont respectivement inclinés de façon à constituer une sorte de tronc de pyramide complexe, dont la grande base se trouve au niveau du sol et qui se referme vers le sommet,
- les éléments de toit (7) sont respectivement inclinés et assemblés de façon à constituer une pyramide qui vient coiffer au niveau de sa base le tronc de pyramide complexe au niveau de son sommet constitué par sa petite base.

2. Abri selon la revendication 1 caractérisé par le fait que les panneaux (9) des éléments (3, 4, 5) de paroi latérale (6) et des éléments (7) de toiture (8) sont constitués d'une structure stratifiée dont, d'une part, l'âme (48) comprend trois couches (49 à 51) de carton ondulé "double-double" à savoir une couche centrale (49) à cannelures horizontales, prise entre deux couches (50, 51) à cannelures verticales et dont, d'autre part, les revêtements (52, 53) consistent :
- sur la face interne de l'élément, en une feuille pare-vapeur (54) et éventuellement en une feuille de finition (55) et,
- sur la face externe de l'élément en une couche (56) de carton bitumé étanche dans la masse et d'un enduit superficiel (12).

3. Abri selon la revendication 2 caractérisé par le fait que la couche centrale (49) de carton ondulé "double-double" à cannelures horizontales est de dimensions correspondant à celles du panneau central (9) de l'élément considéré tandis que les deux autres couches (50, 51) de carton ondulé "double-double" à cannelures verticales ainsi que le pare-vapeur (54) et le carton bitumé (56) se poursuivent de part et d'autre sous la forme de bandes (150, 151, 154 et 156) de la largeur des nervures (10, 11) qui constituent les moyens latéraux d'assemblage de cet élément, au moins au long des bords inférieur et latéraux, le carton bitumé (56) se poursuivant même au delà de ces bandes (156) pour ménager un premier rabat (61) s'appliquant sur les champs de l'élément et un second rabat (62) s'appliquant sur l'amorce du dos du panneau et de ses nervures.

4. Abri selon l'une quelconque des revendications 1 à 3 caractérisé par le fait que la paroi d'enceinte (6) comprend des éléments rectangulaires (5) reliés entre eux par des panneaux triangulaires (3-4) dont le côté oblique présente une longueur sensiblement égale à la longueur des éléments rectangulaires.

5. Abri selon la revendication 4 caractérisé par le fait que les éléments de toit (7) sont triangulaires et présentent une base de longueur sensiblement supérieure à la largeur des éléments rectangulaires 5 et qu'ils sont en nombre égal à celui des panneaux rectangulaires (5).

6. Abri selon la revendication 5 caractérisé par le fait que chaque panneau triangulaire (3-4) est constitué de deux éléments symétriques (3), (4) en forme de triangle rectangle, assemblés entre eux au niveau d'un de leurs côtés d'angle droit.

7. Abri selon l'une quelconque des revendications 1 à 6 dent le plancher est réalisé en au moins un panneau (26 à 31) caractérisé par le fait que :
- les panneaux de plancher sont constitués d'une structure stratifiée formée d'une âme en tronçons de tubes en carton (34) d'axe perpendiculaire aux faces des panneaux elles-même formées de deux plaques de revêtement (40, 41) et,
- les tronçons de tubes (34) sont serrés les uns contre les autres dans un volume délimité par des traverses périphériques (35, 36, 37).

8. Abri selon ia revendication 7 caractérisé par le fait que les traverses (37) des panneaux de plancher qui sont disposées à la périphérie du plancher ont leur face externe (42) qui présente la même inclinaison que le panneau (9) de l'élément (3) de la paroi latérale que ce panneau de plancher est appelé à recevoir et par le fait que cette traverse (37) porte une ferrure (43) présentant à sa base une forme en "U" (44) logeant le bord inférieur (22) du panneau de l'élément de paroi latérale correspondant.

9. Abri selon la revendication 8 caractérisé par le fait que le bord inférieur (22) est coiffé d'un joint (45) présentant en section une partie en "U" sur l'aile externe (46) duquel se raccorde une lèvre (47) rabattue vers le bas en passant par dessus la ferrure (43) avec un profil apte à éviter les remontées des eaux pluviales.
